# EUROPÄISCHE PATENTSCHRIFT

(11) **EP 0 859 891 B1**
(45) Veröffentlichungstag und Bekanntmachung des Hinweises auf die Patenterteilung: **22.12.1999**
(21) Anmeldenummer: 97942810.9
(22) Anmeldetag: 05.09.1997
(51) Int. Cl.: E03F 5/16

(54) **ANLAGE ZUR ABSCHEIDUNG VON LEICHTFLÜSSIGKEITEN VON MIT SOLCHEN FLÜSSIGKEITEN VERSETZTEM WASSER**
INSTALLATION FOR SEPARATING VOLATILE LIQUIDS FROM WATER MIXED WITH SUCH LIQUIDS
INSTALLATION POUR SEPARER DES LIQUIDES VOLATILS DE L'EAU MELANGEE A DE TELS LIQUIDES

(30) Priorität: 10.09.1996 DE 19636771
(43) Veröffentlichungstag der Anmeldung: 26.08.1998
(73) Patentinhaber: Käsch Trenntechnik GmbH, 44805 Bochum (DE)
(72) Erfinder: KÄHMANN, Peter, D-44801 Bochum (DE)
(74) Vertreter: Henfling, Fritz, Dipl.-Ing.
(86) Internationale Anmeldenummer: DE9701982
(87) Internationale Veröffentlichungsnummer: WO9811306

(56) Entgegenhaltungen:
- DE-A- 2 838 559
- DE-C- 520 773
- FR-A- 655 533
- FR-A- 2 426 288

## Beschreibung

Die Erfindung betrifft eine Anlage zur Abscheidung von Leichtflüssigkeiten von mit solchen Flüssigkeiten versetztem Wasser in Gestalt eines flüssigkeitsdichten Behälters mit einem im Niveau des Behälterauslaufs für das Klarwasser oder darüber befindlichen Einlauf für das mit Leichtflüssigkeit versetzte Wasser und einem in den Behälter integrierten flüssigkeitsdichten Sammelgefäß für die in den Behälter aufschwimmende Leichtflüssigkeit mit einem im Niveau des Behältereinlaufs oder darunter liegenden Zugang für die Leichtflüssigkeit und einem vom Bodenbereich dieses Gefäßes ausgehenden Absaugrohr für darin angesammelte Leichtflüssigkeit, mit einem dem Klarwasserauslauf vorgelagerten, vom Bodenbereich des Behälters ausgehenden, in den Auslauf übergehenden, einlaufseitig durch einen unter der Einwirkung eines in die auf dem Klarwasser aufschwimmende Leichtflüssigkeit eintauchenden Schwimmkörpers in seine Schließlage überführbaren Schließkörper verschließbaren Steigrohr (DE-A-43 04 867).

Solche Anlagen kommen mit zunehmend strenger werdenden, auf den Umweltschutz abhebenden Auflagen verstärkt zum Einsatz. Betroffen davon sind insbesondere Bereiche, in denen es zu einer Wasserverschmutzung mit Ölrückständen kommt. Bei zunehmendem Bedarf an solchen Anlagen sind einerseits kostengünstige und andererseits wartungsfreundliche Lösungen erwünscht, Bedingungen, die nach dem Stand der Technik nicht zufriedenstellend erfüllt werden.

Ausgehend vom Stand der Technik liegt der Erfindung demnach das Bedürfnis nach einer kostengünstigeren Lösung zugrunde, die dann auch wartungsfreundlich ist.

Dem Bedürfnis wird mit einer gattungsgemäßen Anlage zur Abscheidung von Leichtflüssigkeiten von mit solchen Flüssigkeiten versetztem Wasser gelöst, bei der das dem Behälterauslauf für das Klarwasser vorgelagerte, durch den von dem in der auf dem Klarwasser aufschwimmenden Leichtflüssigkeit eintauchenden Schwimmkörper in seine Schließlage überführbaren Schließkörper verschließbare Steigrohr in einen Faltenbalg übergeht, wobei Steigrohr und Faltenbalg von einem an seinem freien Ende mit dem Schließkörper für das Steigrohr versehenen Gestänge durchsetzt ist, an dem das freie Ende des Faltenbalges abgehängt ist, und das Gestänge an einem Arm einer auf dem Behälter installierten Wippe abgehängt ist, dessen anderer Arm mit dem in die im Behälter aufschwimmende Leichtflüssigkeit eintauchenden Schwimmkörper versehen ist. wobei der Klarwasserüberlauf des Faltenbalges den normalen Flüssigkeitsspiegel im Behälter definiert.

In Ausgestaltung erstreckt sich das in den Faltenbalg übergehende Steigrohr durch einen vom Sedimentationsbereich des Behälters flüssigkeitsdicht abgegrenzten, dem Klarwasserauslauf vorgelagerten Bereich, der dann auch von dem an seinem freien Ende mit dem Schließkörper für das Steigrohr versehenen Gestänge durchsetzt ist, wobei dieser Bereich zweckmäßigerweise auch über Kopf durch eine vom Gestänge durchsetzte Abschirmung eingegrenzt ist, der auch wieder nach Art eines gegen das Gestänge flüssigkeitsdicht zur Anlage kommenden Faltenbalges ausgebildet ist.

Die erfindungsgemäße Lösung ist konstruktiv weniger aufwendig als Lösungen nach dem Stand der Technik. Sie erweist sich dann auch als ausgesprochen wartungsfreundlich, da die beweglichen Teile der Anlage, insbesondere der Schließmechanismus für das Steigrohr, leicht zugänglich sind. Als vorteilhaft erweist es sich hierbei dann auch, daß sich der Bereich des Klarwasseraustrittes in wünschenswerter Weise auch gegen den Zufluß von etwa schwallartig anfallendem Oberflächenwasser absichern läßt.

In der Zeichnung ist die Erfindung anhand eines in ganz schematischer Weise dargestellten Ausführungsbeispiels weitergehend erläutert.

Mit 12 ist der im Untergrund 11 eingelassene Behälter bezeichnet, in den das mit Leichtflüssigkeit versetzte Wasser zwecks Trennung der Leichtflüssigkeit vom Wasser eingeleitet wird. Die Zuleitung des mit Leichtflüssigkeit versetzten Wassers erfolgt durch den in ein Fallrohr 122 übergehenden Einlauf 121 (Pfeil A). Der tiefer als der Einlauf 121 liegende Auslauf für das Klarwasser ist mit 123 bezeichnet. Auf dem Boden 124 des Behälters 12 sitzt das Sammelgefäß 21 für die im Behälter 12 aufschwimmende Leichtflüssigkeit auf, das über Kopf mit einem unterhalb des Behältereinlaufs 121 für das zu reinigende Wasser jedoch oberhalb des Auslaufs 123 für das Klarwasser liegenden Zugang 211 für die Leichtflüssigkeit versehen ist, der in ein bis in den Bodenbereich des Sammelgefäßes 21 reichendes Fallrohr 212 übergeht. Durch ein Lüftungsrohr 213 wird dabei sichergestellt, daß es unter Vermeidung von Rückstau zur weitestgehenden Befüllung des Sammelgefäßes 21 mit Leichtflüssigkeit kommt, wobei die maximal zulässige Befüllung durch die Füllstandsanzeige 214 signalisiert wird. Das mit Leichtflüssigkeit gefüllte Sammelgefäß wird über die Absaugleitung 216 entsorgt (Pfeil B).

Dem Klarwasserauslauf 123 ist ein gegenüber dem Sedimentationsbereich 126 des Behälters 12 flüssigkeitsdicht abgeschirmter (311, 311') Bereich 31 vorgelagert, in den hinein sich ein vom Sedimentationsbereich 126 des Behälters 12 im Abstand vom Behälterboden 124 ausgehendes Steigrohr 32 erstreckt, das in einen Faltenbalg 321 übergeht, aus dem über Kopf (322) das das Steigrohr 32 und den Faltenbalg 321 durchströmende Klarwasser in den abgeschirmten Bereich 31 und damit zum Auslauf 123 für das Klarwasser hin abfließt (Pfeile C, C'). Der Faltenbalg 321 ist an einem das Steigrohr 32 und den Faltenbalg 321 durchsetzenden Gestänge 33 abgehängt (323). Das Gestänge 33 wiederum ist abgehängt (331) am Arm 341 einer auf dem Behälter 12 installierten (343) Wippe 34, deren anderer Arm 342 einen auf dem in dem Behälter 12 eingetragenen Flüssigkeitsgemisch aufsitzenden, in der aufschwimmenden Leichtflüssigkeit eintauchenden Schwimmkörper 36 trägt. Das freie Ende des das Steigrohr 32 und den Faltenbalg 321 durchsetzenden Gestänges 33 ist mit einem Schließkörper 37 für das Steigrohr 32 versehen, der bei mit zunehmender Schichtdicke der im Behälter 12 aufschwimmenden Leichtflüssigkeit absinkendem (Pfeil D'), ein Verschwenken der Wippe 34 im Sinne des Pfeiles D bewirkenden Schwimmkörper 36 vom Gestänge 33 mitgenommen gegen das Steigrohr 32 auflaufend (Pfeil D"), das Steigrohr verschließt. Das Niveau des Faltenbalgüberlaufs 322 bei der in der Zeichnung dargestellten Ausgangslage der Wippe 34 definiert die normale Befüllung des Behälters 12.

Bei der in der Zeichnung dargestellten Situation ist es noch nicht zum Abströmen von Leichtflüssigkeit in das Sammelgefäß 21 gekommen. Die Schichtdicke der auf dem darunter befindlichen Klarwasser aufschwimmenden Leichtflüssigkeit ist in etwa definiert durch die Tauchtiefe des Bestandteil der Wippe 34 bildenden Schwimmkörpers 36. Sobald der Spiegel der Leichtflüssigkeit das Niveau des Zugangs 211 zum Sammelgefäß 21 erreicht hat, strömt Leichtflüssigkeit in das Sammelgefäß 21 ab. Ist das Fassungsvermögen des Sammelgefäßes 21 erschöpft. kommt es bei anhaltendem Zulauf von zu reinigendem Wasser zum Behälter 12 zu einer stärkeren Ausbildung der Leichtflüssigkeitsschicht mit einhergehendem Absinken des Klarwasserspiegels im Behälter 12. Daraus resultiert das Absinken des in die Leichtflüssigkeit eintauchenden, auf dem Klarwasser schwimmenden Schwimmkörpers 36 im Sinne des Pfeiles D' und bei entsprechendem Verschwenken der Wippe 34 im Sinne des Pfeiles D zur Überführung des Schließkörpers 37 in die das Steigrohr 32 verschließenden Lage (Pfeil D"), womit ausgeschlossen wird, daß auf dem Klarwasser schwimmende Leichtflüssigkeit bei absinkendem Klarwasserspiegel durch das Steigrohr 32 abfließt.

Eine zusätzliche Sicherung gegen eine Verunreinigung des Klarwasserbereichs durch schwallartig zufließendes Oberflächenwasser bietet die Ergänzung der Umfangsabschirmung 311, 311' des dem Klarwasserauslauf 123 vorgelagerten Bereichs 31 durch eine zusätzliche vom Gestänge 33 durchsetzte Abschirmung 311" über Kopf, die dann auch wieder nach Art eines Faltenbalges ausgebildet ist, das Gestänge flüssigkeitsdicht eingrenzt.

## Patentansprüche

1. Anlage zur Abscheidung von Leichtflüssigkeiten von mit solchen Flüssigkeiten versetztem Wasser in Gestalt eines flüssigkeitsdichten Behälters (12) mit einem im Niveau des Behälterauslaufs für das Klarwasser oder darüber befindlichen Einlauf (121) für das mit Leichtflüssigkeit versetzte Wasser und einem in den Behälter (12) integrierten flüssigkeitsdichten Sammelgefäß (21) für die in den Behälter aufschwimmende Leichtflüssigkeit mit einem im Niveau des Behältereinlaufs (121) oder darunter liegenden Zugang (211) für die Leichtflüssigkeit und einem vom Bodenbereich dieses Gefäßes (21) ausgehenden Absaugrohr (216) für darin angesammelte Leichtflüssigkeit, mit einem dem Klarwasserauslauf vorgelagerten, vom Bodenbereich des Behälters (12) ausgehenden, in den Auslauf (123) übergehenden, einlaufseitig durch einen unter der Einwirkung eines in die auf dem Klarwasser aufschwimmende Leichtflüssigkeit eintauchenden Schwimmkörpers (36) in seine Schließlage überführbaren Schließkörper (37) verschließbaren Steigrohr (32), dadurch gekennzeichnet, daß das in einen Faltenbalg (321) übergehende Steigrohr (32) von einem an seinem freien Ende mit dem Schließkörper (37) für das Steigrohr (32) versehenen Gestänge (33) durchsetzt ist, an dem das freie Ende des Faltenbalges (321) abgehängt ist, und das Gestänge (33) an einem Arm (341) einer auf dem Behälter (12) installierten Wippe (34) abgehängt ist, deren anderer Arm (342) mit dem in die im Behälter (12) aufschwimmende Leichtflüssigkeit eintauchenden Schwimmkörper (36) versehen ist. wobei der Überlauf des Faltenbalges (321) den normalen Flüssigkeitsspiegel im Behälter (12) definiert.

2. Anlage nach Anspruch 1, gekennzeichnet durch einen vom Sedimentationsbereich des Behälters (12) flüssigkeitsdicht abgegrenzten (311, 311'), dem Klarwasserauslauf (123) vorgelagerten Bereich (31), durch den sich das Steigrohr (32) mit dem in diesem Bereich ausgebildeten Faltenbalg (321) erstreckt, der dann auch von dem an seinem freien Ende mit dem Schließkörper (37) für das Steigrohr (32) versehenen Gestänge (33) durchsetzt ist.

3. Anlage nach Anspruch 2, gekennzeichnet durch eine zusätzliche Abschirmung (311") des dem Klarwasserauslauf (123) vorgelagerten Bereichs (31) über Kopf, wobei dieser vom mit dem Schließkörper (37) für das Steigrohr (32) versehenen Gestänge (33) durchsetzte Bereich auch wieder als flüssigkeitsdicht gegen das Gestänge (33) zur Anlage kommender Faltenbalg ausgebildet ist.

## Claims

1. Installation for separating light fluids from water, which is mixed with such fluids, in the form of a fluidtight container (12) provided with an inlet (121), which is situated on a level with the container outlet for the clean water or thereabove and is for the water which is mixed with light fluid, a fluidtight collecting vessel (21), which is incorporated in the container (12), for the light fluid which floats in the container, an opening (211), which lies on a level with the container inlet (121) or therebelow, for the light fluid, a suction tube (216), which extends from the bottom region of this vessel (21), for light fluid which has accumulated therein, and a feedpipe (32), which is mounted upstream of the clean water outlet, extends from the bottom region of the container (12), passes into the outlet (123) and is closable at the inlet end by a closure member (37), which is transferable into its closed position by the effect of a float (36), which dips into the light fluid floating on the clean water, characterised in that the feedpipe (32), which extends into a bellows (321), is traversed by a rod (33), which is provided at its free end with the closure member (37) for the feedpipe (32), and from which rod the free end of the bellows (321) is suspended, and the rod (33) is suspended from one arm (341) of a rocker (34), which is installed on the container (12), the other arm (342) of said rocker being provided with the float (36), which dips into the light fluid floating in the container (12), the extension of the bellows (321) defining the normal level of fluid in the container (12).

2. Installation according to claim 1, characterised by a region (31), which is defined (311,311') in a fluidtight manner by the sedimentation region of the container (12) and is situated upstream of the clean water outlet (123), the feedpipe (32) extending through said region (31) with the bellows (321), which is provided in this region and is then also traversed by the rod (33) provided at its free end with the closure member (37) for the feedpipe (32).

3. Installation according to claim 2, characterised by an additional screen (311") overhead for the region (31), which is situated upstream of the clean water outlet (123), said region, which is traversed by the rod (33) provided with the closure member (37) for the feedpipe (32), being also configured again as a bellows which abuts against the rod (33) in a fluidtight manner.

## Revendications

1. Installation destinée à séparer des liquides légers et de l'eau mélangée à ces liquides, sous la forme d'un récipient (12) étanche aux liquides, avec une entrée (121) se trouvant au niveau de la sortie du récipient de l'eau clarifiée ou au-dessus, pour l'eau mélangée au liquide léger, et avec un collecteur (21) étanche aux liquides intégré au récipient (12), pour le liquide léger en suspension dans le récipient avec un accès (211), situé au niveau de l'entrée (212) du récipient ou au-dessous, pour le liquide léger, et avec un tube d'aspiration (216), partant de la zone de fond de ce collecteur (21), pour le liquide léger recueilli dans celui-ci, comportant un tube ascendant (32) qui est situé devant la sortie de l'eau clarifiée, qui part de la zone de fond du récipient (12), qui passe dans la sortie (123), qui peut être fermé par un corps de fermeture (37) pouvant passer dans sa position de fermeture sous l'action d'un flotteur (36) qui plonge dans le liquide léger flottant sur l'eau clarifiée, caractérisée en ce que le tube ascendant (32), qui se prolonge par un soufflet (321), est traversé par une tringlerie (33), pourvue à son extrémité libre du corps de fermeture (37) pour le tube ascendant (32), tringlerie à laquelle est accrochée l'extrémité libre du soufflet (321) et la tringlerie (33) est accrochée à un bras (341) d'une bascule (34) installée sur le récipient (12), dont l'autre bras (342) est pourvu du flotteur (36) qui plonge dans le liquide léger flottant dans le récipient (12), le trop-plein du soufflet (321) définissant le niveau normal du liquide dans le récipient (12).

2. Installation selon la revendication 1, caractérisée par une zone (31) qui est délimitée (311, 311') de manière étanche aux liquides par la zone de sédimentation du récipient (12) et qui est située devant la sortie (123) de l'eau clarifiée, à travers laquelle s'étend le tube ascendant (32) avec le soufflet (321) formé dans cette zone, et qui est alors aussi traversée par la tringlerie (33) pourvue à son extrémité libre du corps de fermeture (37) pour le tube ascendant (32).

3. Installation selon la revendication 2, caractérisée par un blindage (311") supplémentaire de la zone (31) située devant la sortie (123) de l'eau clarifiée, tête en bas, cette zone, qui est traversée par la tringlerie (33) pourvue du corps de fermeture (37) pour le tube ascendant (32) étant à nouveau aussi réalisée sous la forme d'un soufflet qui vient s'appliquer de manière étanche aux liquides contre la tringlerie (33).
